# EUROPÄISCHE PATENTSCHRIFT

(11) **EP 3 217 935 B1**
(45) Veröffentlichungstag und Bekanntmachung des Hinweises auf die Patenterteilung: **16.06.2021**
(21) Anmeldenummer: 15775450.8
(22) Anmeldetag: 07.10.2015
(51) Int. Cl.: A61G 1/013, A61G 1/044, A61G 1/01

(54) **RETTUNGSTRAGE**
STRETCHER
BRANCARD DE SAUVETAGE

(30) Priorität: 10.11.2014 DE 102014016509
(43) Veröffentlichungstag der Anmeldung: 20.09.2017
(73) Patentinhaber: thyssenkrupp Marine Systems GmbH, 24143 Kiel (DE); thyssenkrupp AG, 45143 Essen (DE)
(72) Erfinder: SCHÜTT, Kai, 24105 Kiel (DE); WIRIG, Robert, 24594 Nindorf (DE); MEIER, Karsten, 24619 Bornhöved (DE)
(74) Vertreter: thyssenkrupp Intellectual Property GmbH
(86) Internationale Anmeldenummer: PCT/EP2015/073086
(87) Internationale Veröffentlichungsnummer: WO 2016/074860

(56) Entgegenhaltungen:
- WO-A1-97/49263
- WO-A1-2011/088151
- GB-A- 2 050 844
- GB-A- 2 484 310
- US-A- 2 899 692
- US-B1- 7 360 543

## Beschreibung

Die Erfindung betrifft eine Rettungstrage zur Rettung von Personen aus räumlich beengten Bereichen, insbesondere zur Personenrettung auf See.

Aus dem Stand der Technik ist eine Vielzahl an Rettungstragen bekannt. Rettungstragen weisen regelmäßig ein Gestänge oder eine Wanne auf, welche der Rettungstrage eine Steifigkeit geben. Hierdurch kann eine Person leicht auf die Rettungstrage gelegt und stabil transportiert werden. In engen Umgebungen kann es jedoch unmöglich sein, eine feste Trage, welche üblicherweise eine Länge von mehr als 2 m und eine Breite von mehr als 50 cm zu lagern und zu bewegen. Beispielsweise in Schiffen, insbesondere in militärischen Schiffen ist der Platz oft sehr begrenzt, sodass eine herkömmliche Rettungstrage nicht eingesetzt werden kann.

Des Weiteren sind flexible Rettungstragen bekannt. Diese sind tuchartig ausgebildet und somit flexibel. Diese können eng gepackt, insbesondere zusammengerollt werden und sind so leicht zu lagern und zu transportieren. Solche Rettungstragen werden zum Beispiel in der Höhenrettung eingesetzt. Zum Transport einer Person können diese dann in Längsrichtung halb um die zu rettende Person gerollt werden, sodass die Person in der Rettungstrage stabilisiert wird. Hierzu wird die Rettungstrage mit einer Reihe von Quergurten fixiert, welche zum Beispiel über Brust, Bauch und Beine der Person verlaufen. Solche Rettungstragen weisen regelmäßig sechs Handgriffe auf, jeweils rechts und links im Bereich der Schulter, in der Mitte und am Fußende. Hierdurch können sechs Retter die Person in der Rettungstrage gut tragen. Hierzu ist es jedoch notwendig, dass die Retter rechts und links neben der Rettungstrage Platz finden.

Bei der Rettung einer Person von einem Schiff, insbesondere von einem Unterseeboot ist es regelmäßig notwendig, diese Person schnell zu evakuieren. Üblicherweise wird eine solche Person mittels Hubschrauber auf ein anderes Schiff mit einer entsprechenden medizinischen Einrichtung oder in ein an Land gelegenes Krankenhaus evakuiert. Hierzu ist es notwendig, die Person von Bord des Schiffes an Bord des Hubschraubers zu bringen. Bei Schiffen, welche keine Landemöglichkeit für Hubschrauber haben, beispielsweise Unterseeboote, muss die Evakuierung mittels einer Winde am Seil erfolgen.

Aus der US 2 899 692 A offenbart eine Rettungstrage mit aufblasbaren Taschen.

Aufgabe der Erfindung ist es, eine Rettungstrage zu schaffen, die eine schnelle Rettung einer Person aus einer räumlich beengten Umgebung insbesondere auf See ermöglicht. Insbesondere ist es die Aufgabe der Erfindung eine Rettungstrage zu schaffen, welche die Sicherheit der Person gewährleistet und diese Person so weit wie möglich stabilisiert, um weitere Verletzungen zu verhindern.

Gelöst wird die Aufgabe durch eine Rettungstrage mit den in Anspruch 1 angegebenen Merkmalen. Vorteilhafte Weiterbildungen ergeben sich aus den Unteransprüchen, der nachfolgenden Beschreibung sowie den Zeichnungen.

Die erfindungsgemäße Rettungstrage ist aufrollbar. Dadurch kann die Rettungstrage auch durch enge Stellen, zum Beispiel Schotts, transportiert werden. Die Rettungstrage weist wenigstens zwei Bänder zum Fixieren einer Person in Längsrichtung der Rettungstrage auf. Die Bänder zum Fixieren einer Person in Längsrichtung der Rettungstrage sind so angeordnet, dass die Bänder oberhalb eines ersten Bereiches befestigt sind, wobei der erste Bereich zu Aufnahme der Schultern der Person an der Rettungstrage ausgebildet ist. Die Bänder verhindern, dass die Person beim Transport in Längsrichtung der Rettungstrage auf der Rettungstrage verrutschen kann. Ein Verrutschen kann zum einen weitere Verletzungen nach sich ziehen, insbesondere wenn eine Wirbelsäulenverletzung vorliegt oder befürchtet wird. Zum anderen würde ein Verrutschen der Person die Gewichtsverteilung auf der Rettungstrage verändern, was ebenfalls zur Gefährdung der Person und gegebenenfalls auch zur Gefährdung der Retter führen kann. An die Rettungstrage ist eine entfaltbare Auftriebseinrichtung angebracht. Eine entfaltbare Auftriebseinrichtung erzeugt im entfalteten Zustand einen Auftrieb, um ein Ertrinken der Person zu vermeiden. Beispiele für entfaltbare Auftriebseinrichtungen sind aufblasbare Schwimmwesten, aufblasbare Auftriebskörper oder entfaltbare Rettungsinseln. Im einfachsten Fall erfolgt das Entfalten durch Aufblasen oder Lufteinlass. Die entfaltbare Auftriebseinrichtung ist in einem zweiten Bereich an der Rettungstrage befestigt ist, wobei der zweite Bereich zur Aufnahme des Nackens einer Person ausgebildet ist, und die entfaltbare Auftriebseinrichtung ist im noch nicht entfalteten Zustand schlauchförmig ausgeführt. Dieses hat den Vorteil, dass die entfaltbare Auftriebseinrichtung gut in die Rettungstrage integriert werden kann. Die schlauchförmige entfaltbare Auftriebseinrichtung ist vorteilhafter Weise so angeordnet, dass etwa mittig die Person mit dem Nacken auf der Auftriebseinrichtung zu liegen kommt. Dieses hat den großen Vorteil, dass einer Person nicht zusätzlich eine Schwimmweste umgelegt werden muss, was gegebenenfalls nicht möglich ist, falls diese Person aufgrund einer möglichen Verletzung im Halsbereich eine entsprechende Manschette am Hals trägt. Die entfaltbare Auftriebseinrichtung ist im zweiten Bereich, gegebenenfalls auch in einem dritten Bereich, wobei der dritte Bereich zur Aufnahme der Schultern ausgebildet ist, mit den Bändern zum Fixieren einer Person in Längsrichtung verbunden. Hierdurch wird die sichere Lage der Auftriebseinrichtung im Bereich des Kopfes der Person gewährleistet, ohne dass zum einen zusätzliche Handgriffe bei der Rettung notwendig sind, zum anderen tritt keine zusätzliche Belastung für die Person ein, wodurch eine zusätzliche Verschlechterung des Gesundheitszustandes auf ein Minimum reduziert wird. Die Auftriebseinrichtung ist so angeordnet ist, dass die Auftriebseinrichtung direkt an einer auf der Rettungstrage liegenden Person anliegt. Dieses ist sichergestellt, da die Bändern zum Fixieren einer Person in Längsrichtung an der Person anliegen und die Auftriebseinrichtung mit den Bändern zum Fixieren einer Person in Längsrichtung verbunden ist.

Unter schlauchförmig im Sinne dieser Erfindung ist jede längliche und bewegliche Form zu verstehen, wobei schlauchförmig auch ausdrücklich Formen umfasst, die nicht innen hohl oder ausgehöhlt sind.

Besonders vorteilhaft ist, dass die erfindungsgemäße Rettungstrage nicht nur zum Transport einer Person, sondern auch zur Lagerung einer Person verwendet werden kann. Eine Lagerung kann zum Beispiel notwendig sein, wenn zum Beispiel zwischen Bergung der Person und dem Weitertransport zum Beispiel auf das Eintreffen eines Rettungsfahrzeugs, zum Beispiel eines Hubschraubers, gewartet werden muss. Gerade in Unterseebooten kann die Lagerung einer verletzten Person bereits ein Problem darstellen. An Bord eines Unterseeboots wird eine verletzte Person üblicherweise auf dem Esstisch in der Messe gelegt und dort von etwa 3 cm hohen Holzleisten gehalten. Wenn das Unterseeboot rollt, kann die verletzte Person herunterfallen. Nach der Bergung der Person in der erfindungsgemäßen Rettungstrage kann die Person in der Rettungstrage verbleiben und so sicher beispielsweise in der Messe gelagert oder bei Bedarf versorgt werden. Besonders bevorzugt wird dazu die erfindungsgemäße Rettungstrage an der Decke des Schiffsraums, beispielsweise der Messe, über Seile oder andere Befestigungsmittel befestigt.

In einer weiteren Ausführungsform der Erfindung ist die Rettungstrage in eine weitere starre Rettungstrage integrierbar. Rettungsfahrzeuge wie Krankenwagen oder Hubschrauber haben typischer Weise eine starre Rettungstrage. Diese starre Rettungstrage wird benötigt, um die Trage sicher mit dem Rettungsfahrzeug zu verbinden. Die starre Rettungstrage ist hierbei eine herkömmliche starre Rettungstrage, welche insbesondere keine entfaltbare Auftriebseinrichtung aufweisen muss und üblicher Weise nicht aufweist. Um eine auf der Rettungstrage befindliche Person durch Umlagerung möglichst wenig zu belasten, wird diese Person mitsamt der erfindungsgemäßen Rettungstrage auf die starre Rettungstrage gelegt und dort fixiert. Bevorzugte weist die erfindungsgemäße Rettungstrage dazu Elemente auf mit der die Rettungstrage an der starren Rettungstrage fixiert werden kann.

In einer weiteren Ausführungsform der Erfindung weist die Rettungstrage einen Fußsteg auf, wobei der Fußsteg in Längsrichtung der Trage verstellbar ist. Ein Fußsteg ist geeignet, um die Person auf der Trage zusätzlich zu stabilisieren, insbesondere wenn die Rettungstrage schräg oder senkrecht eingesetzt wird. Dieses ist beispielsweise vorteilhaft, wenn die Person durch den Turm eines Unterseeboots ins Freie gebracht und anschließend von einem Hubschrauber aufgenommen werden soll. Der Fußsteg sorgt zusätzlich zu den Bändern zur Stabilisierung der Person auf der Rettungstrage.

In einer weiteren Ausführungsform der Erfindung weist die Rettungstrage stabförmige oder plattenförmige Versteifungselemente auf. Die Versteifungselemente sind quer zur Längsrichtung der Rettungstrage ausgerichtet. Vorteil dieser Ausführungsform ist, dass die Rettungstrage zum einen sehr gut in Längsrichtung aufrollbar ist. Zum anderen verhindern die Versteifungselemente ein Aufrollen in Längsrichtung, sobald die Rettungstrage in Querrichtung an die Person heran gerollt wird und stabilisiert diesen. Insbesondere bei einem senkrechten Transport oder bei einem Transport an einem Seil, zum Beispiel bei der Aufnahme in einen schwebenden Hubschrauber, führt dieses zu einer Stabilisierung der Lage der Person. Je stabiler die Person in der Rettungstrage fixiert ist, umso unwahrscheinlicher ist eine weitere Verschlechterung des Gesundheitszustands der Person.

In einer weiteren Ausführungsform der Erfindung sind die Enden der schlauchförmigen entfaltbare Auftriebseinrichtung vor der Brust der Person verbindbar. Da die entfaltbare Auftriebseinrichtung im zweiten Bereich mit den Bändern zum Fixieren einer Person in Längsrichtung verbunden ist, kommen die Enden im Brust- beziehungsweise Bauchbereich einer auf der Rettungstrage liegenden Person zu liegen. Diese können einfach, zum Beispiel über einen Klickverschluss oder eine Karabiner, miteinander verbunden werden, ohne dass für die Person zusätzliche Belastungen auftreten. Durch die Verbindung wird die Wirkung der Auftriebseinrichtung im entfalteten Zustand verbessert, der Auftrieb insbesondere im Kopfbereich der Person optimiert. Ein Ertrinken kann auf diese Weise am Effizientesten verhindert werden.

In einer weiteren Ausführungsform der Erfindung weist die Rettungstrage Griffe an Kopfende und am Fußende auf. Durch die auf der Rettungstrage fixierte Person wird die Rettungstrage in Längsrichtung ausreichend stabilisiert, dass diese von zwei Personen, eine am Kopfende und eine am Fußende, getragen werden kann. Dieses ist zwar gegenüber der herkömmlichen Tragweise durch sechs Retter nachteilig, ermöglicht aber den Transport einer Person auch in räumlich beengten Bereichen, in denen keine Personen neben einer Rettungstrage Platz finden können. In besonders beengten Räumen kann die Rettungstrage auch von nur einer Person über den Boden gezogen werden. Hierzu weist die Rettungstrage besonders bevorzugt auch Versteifungselemente auf, da so eine Stabilisierung einer Person erzielt wird, auch wenn diese von nur einer Person gezogen wird.

In einer weiteren Ausführungsform der Erfindung weist die Rettungstrage Quergurte zur Fixierung der Person auf. Die Rettungstrage weist vorzugsweise zwei bis zwölf Quergurte, besonders bevorzugt vier bis sechs Quergurte auf. Die Quergurte sind derart angeordnet, dass die die Rettungstrage quasi um die Person rollen. Die Quergurte sind vorzugsweise so ausgeführt, dass die Länge variabel ist, um eine Fixierung der Person unabhängig von der Größe der Person sicher zu ermöglichen.

In einer weiteren Ausführungsform der Erfindung weist die entfaltbare Auftriebseinrichtung einen Brustgurt auf. Der Brustgurt wird mit einem Quergurt der Rettungstrage verbunden. Ein Brustgurt verhindert besonders zuverlässig, dass die Auftriebseinrichtung im entfalteten Zustand und im Kontakt mit Wasser die Position verändert, insbesondere über den Kopf der Person abrutscht. Ein zusätzliches Befestigen eines zusätzlichen Brustgurtes würde eine zusätzliche Belastung für die Person darstellen. Daher wird der Brustgurt mit einem Quergurt verbunden. Hierdurch wird die Gesamtbelastung für die Person minimal gehalten.

In einer weiteren Ausführungsform der Erfindung weist die entfaltbare Auftriebseinrichtung im Brustbereich einer auf der Rettungstrage liegenden Person im entfalteten Zustand tetraedrische Auftriebskörper auf. Tetraedrische Auftriebskörper haben sich als besonders sicher im Bereich der Schwimmwesten erwiesen und vermeiden, dass kleinere Wellen über den Kopf der Person in der Rettungstrage spülen können.

In einer weiteren Ausführungsform der Erfindung weist die Rettungstrage mehrere in Längsrichtung der Rettungstrage angeordnete Schlaufen auf. Die Schlaufen sind mittig in Querrichtung der Rettungstrage angeordnet. Die entfaltbare Auftriebseinrichtung ist mittels Klettverschluss an einer Schlaufe befestigbar. Hierdurch kann die entfaltbare Auftriebseinrichtung schnell und einfach in der Höhe verschoben werden, zum Beispiel bevor eine besonders große oder besonders kleine Person auf die Rettungstrage gelegt werden soll.

In einer weiteren Ausführungsform der Erfindung ist die entfaltbare Auftriebseinrichtung bei Kontakt mit Wasser selbstentfaltend. Da die zu rettende Person im Normalfall nicht mit Wasser in Kontakt kommen soll, ist es nicht notwendig, sondern hinderlich, die Auftriebseinrichtung nach der Fixierung der Person auf der Rettungstrage zu entfalten. Da die Person jedoch fixiert und gegebenenfalls bewusstlos ist, ist es der Person nicht möglich, die Auftriebseinrichtung zu entfalten, sobald diese unvorhergesehen in Wasser gelangt. Beim automatischen Entfalten wirken zwar Kräfte auf die Person, welche eine Verschlechterung des Gesundheitszustandes bewirken können, ein Ertrinken der Person ist jedoch um jeden Preis zu verhindern.

In einer weiteren Ausführungsform der Erfindung weist die entfaltbare Auftriebseinrichtung einen ersten Sektor und einen zweiten Sektor auf, wobei beim Entfalten der erste Sektor zuerst entfaltet wird und zeitversetzt der zweite Sektor. Beispielsweise wird zunächst der Sektor rechts der Person entfaltet, zeitversetzt der Sektor links der Person. Vorteil dieser Ausführungsform ist, dass die Person in Rückenlage und somit mit dem Gesicht nach oben ausgerichtet wird.

In einer weiteren Ausführungsform der Erfindung ist die Rettungstrage in Längsrichtung aufrollbar. Hierdurch ist eine kompakte Packung möglich und die Rettungstrage kann im Notfall schnell entrollt und somit einsatzfähig gemacht werden.

In einer weiteren Ausführungsform der Erfindung bildet die aufgerollte Rettungstrage einen Rucksack. Hierdurch kann die Rettungstrage im zusammengerollten Zustand leicht transportiert werden.

Nachfolgend ist die erfindungsgemäße Rettungstrage anhand eines in den Zeichnungen dargestellten Ausführungsbeispiels näher erläutert.
- Figur 1:: schematische Rückansicht einer Rettungstrage
- Figur 2:: schematische Aufsicht auf eine Rettungstrage
- Figur 3:: schematischer Querschnitt entlang A-A

In Figur 1 ist eine beispielhafte Ausführungsform einer erfindungsgemäßen Rettungstrage 10 gezeigt. Die Rettungstrage 10 weist Griffe aus Gurtband 20 auf, wobei diese vorzugsweise im Griffbereich durch einen Kunststoffschlauch, besonders bevorzugt einen Gewebeschlauch, verlaufen. Vorteil eines Schlauches im Griffbereich ist die runde Form des Schlauches, welche gut und sicher gegriffen werden kann, ohne dass der Gurt die Hände der Retter punktuell belastet. Das Gurtband 22 ist mit der Rettungstrage 10 vernäht. Bevorzugt erfolgt das Vernähen in der Figur 1 dargestellten Form. Der Gurt ist auf der zur Mitte der Trage gerichteten Seite durchlaufend, die beiden anderen Enden werden so mit der Rettungstrage 10 vernäht, das diese etwa mittig auf das durchlaufende Gurtband auftreffen und hier mit diesem vernäht sind. Dieses sorgt für eine besonders effiziente Kraftübertragung vom Griff 20 über den Gurt auf die Rettungstrage 10 und verhindert, dass die Griffe aus Gurtband 20 abreißen können bzw. dass die Rettungstrage beschädigt wird. Des Weiteren ist ein weiteres Gurtband im Bereich zur Aufnahme des Brustbereichs einer Person mit der Rettungstrage vernäht, und weist Schnallen 30 auf. Wird eine Person auf die Rettungstrage 10 gelegt, so werden die Schnallen 30 miteinander verbunden. Hierdurch wird die Rettungstrage 10 seitlich um die Person gerollt und stabilisiert so die Person.

In Figur 2 ist die Rettungstrage 10 schematisch in der Aufsicht gezeigt. An die Rettungstrage 10 ist eine entfaltbare Auftriebseinrichtung 50 angebracht, welche über eine verstellbare Befestigung 54 über eine Befestigungslasche 40 höhenverstellbar mit der Rettungstrage 10 verbunden ist. Die verstellbare Befestigung 54 ist beispielsweise in Form eines Klettbandes ausgeführt. Hierdurch kann die Position der entfaltbaren Auftriebseinrichtung leicht und schnell an die Körpergröße einer Person, welche auf die Rettungstrage 10 gelegt werden soll, angepasst werden. Über Verschlüsse 52 kann die entfaltbare Auftriebseinrichtung 50 vor der Brust einer Person, welche auf die Rettungstrage 10 gelegt wird, verschlossen und damit in der korrekten Position fixiert werden. Über die Schnallen 30 ist die entfaltbare Auftriebseinrichtung 50 ebenfalls mit der Rettungstrage 10 verbunden, wobei über das Gurtband 56 an der Schnalle 30 die Länge an den Brustumfang einer auf der Rettungstrage 10 liegenden Person angepasst werden kann. Des Weiteren weist die Rettungstrage 10 zwei Schultergurte 60 auf, wobei in der Skizze nur ein Teil des einen Schultergurts 60 dargestellt ist. Ein Schultergurt 60 ist in der vorliegenden Ausführungsform ein Band zum Fixieren einer Person in Längsrichtung der Rettungstrage. Der Schultergurt 60 ist an der Nahtstelle 58 mit der entfaltbaren Auftriebseinrichtung 50 verbunden. Hierdurch wird der korrekte Sitz der entfaltbaren Auftriebseinrichtung 50 gewährleistet, da durch die Schultergurte 60 eine auf der Rettungstrage 10 liegende Person in der Längsrichtung der Rettungstrage 10 fixiert wird. Die entfaltbare Auftriebseinrichtung 10 ist schlauchförmig ausgeführt und ist bevorzugt wie dargestellt U-förmig auf der Rettungstrage 10 befestigt.

Figur 3 zeigt einen schematischen Querschnitt entlang der Linie A-A nach Figur 3. Die Rettungstrage 10 weist eine obere Lage 70 und eine untere Lage 78 auf. Die obere Lage 70 ist derart gearbeitet, dass diese gut gereinigt werden kann, da auf der oberen Lage 70 eine verletzte Person bei der Benutzung der Rettungstrage 10 zu liegend kommt. Die untere Lage 78 ist besonders reißfest ausgebildet, da die untere Lage 78 beim Transport insbesondere in beengten Bereichen gegebenenfalls über den Boden geschleift wird. Die obere Lage 70 und die untere Lage 78 können auch aus dem gleichen Material bestehen, sofern dieses Material beide Anforderungen erfüllt. Zwischen der oberen Lage 70 und der unteren Lage 78 befindet sich eine Innentasche 74. Zwischen der Innentasche 74 und der unteren Lage 78 befindet sich ein Versteifungselement 76. Da Versteifungselement 76 ist beispielsweise eine Kunststoffplatte mit einer Dicke zwischen 0,2 und 10 mm. Das Versteifungselement 76 kann beispielsweise aus Polyethylen, Polypropylen, Polyvinylchlorid, Polytretafluorethylen oder Acrylnitril-Butadien-Styrol-Copolymerisat bestehen. Besonders bevorzugt werden alle Gurtbänder 72 zwischen der oberen Lage 70 und der Innentasche 74 vernäht. Hierdurch ist eine Führung der Gurtbänder 72 möglich, welche weder auf der oberen Lage 70 aufliegt, wo diese für eine auf der Rettungstrage 10 liegende Person unangenehm sein können bzw. die Reinigung der oberen Lage 70 erschweren, noch auf der unteren Lage 78 aufliegt, wodurch ein Ziehen der Rettungstrage 10 über den Boden oder insbesondere durch ein Schott nicht erschwert wird. Des Weiteren ist so eine besonders effiziente Kraftübertragung zwischen Gurtband 72 und Rettungstrage 10 möglich.

### Bezugszeichen:

- 10: Rettungstrage
- 20: Griff aus Gurtband
- 22: vernähtes Gurtband
- 30: Schnalle
- 40: Befestigungslasche
- 50: Entfaltbare Auftriebseinrichtung
- 52: Verschluss
- 54: verstellbare Befestigung
- 56: Gurtband
- 58: Nahtstelle
- 60: Schultergurt
- 70: obere Lage
- 72: Gurtband
- 74: Innentasche
- 76: Versteifungselement
- 78: untere Lage

## Patentansprüche

1. Rettungstrage (10), wobei die Rettungstrage (10) aufrollbar ist, wobei die Rettungstrage (10) wenigstens zwei Bänder zum Fixieren einer Person in Längsrichtung der Rettungstrage (10) aufweist, wobei die Bänder zum Fixieren einer Person in Längsrichtung der Rettungstrage (10) so angeordnet sind, dass die Bänder oberhalb eines ersten Bereiches befestigt sind, wobei der erste Bereich zu Aufnahme der Schultern der Person an der Rettungstrage (10) ausgebildet ist, **dadurch gekennzeichnet, dass** an die Rettungstrage (10) eine entfaltbare Auftriebseinrichtung (50) angebracht ist, wobei die entfaltbare Auftriebseinrichtung (50) in einem zweiten Bereich an der Rettungstrage (10) befestigt ist, wobei der zweite Bereich zur Aufnahme des Nackens einer Person ausgebildet ist und wobei die entfaltbare Auftriebseinrichtung (50) schlauchförmig ausgeführt ist, wobei die entfaltbare Auftriebseinrichtung (50) im zweiten Bereich mit den Bändern zum Fixieren einer Person in Längsrichtung verbunden ist, wobei die Auftriebseinrichtung (50) so angeordnet ist, dass die Auftriebseinrichtung (50) direkt an einer auf der Rettungstrage (10) liegenden Person anliegt.

2. Rettungstrage (10) nach Anspruch 1, **dadurch gekennzeichnet, dass** die Rettungstrage (10) einen Fußsteg aufweist, wobei der Fußsteg in Längsrichtung der Trage verstellbar ist.

3. Rettungstrage (10) nach einem der vorangegangenen Ansprüche, **dadurch gekennzeichnet, dass** die Rettungstrage (10) stabförmige oder plattenförmige Versteifungselemente (76) aufweist, wobei die Versteifungselemente (76) quer zur Längsrichtung der Rettungstrage (10) ausgerichtet sind.

4. Rettungstrage (10) nach einem der vorangegangenen Ansprüche, **dadurch gekennzeichnet, dass** die Enden der schlauchförmigen entfaltbare Auftriebseinrichtung (50) vor der Brust einer auf der Rettungstrage (10) liegenden Person verbindbar sind.

5. Rettungstrage (10) nach einem der vorangegangenen Ansprüche, **dadurch gekennzeichnet, dass** die Rettungstrage (10) Griffe (20) an Kopfende und am Fußende aufweist.

6. Rettungstrage (10) nach einem der vorangegangenen Ansprüche, **dadurch gekennzeichnet, dass** die Rettungstrage (10) Quergurte zur Fixierung der Person aufweist.

7. Rettungstrage (10) nach Anspruch 6, **dadurch gekennzeichnet, dass** die entfaltbare Auftriebseinrichtung (50) einen Brustgurt aufweist, wobei der Brustgurt mit einem Quergurt der Rettungstrage (10) verbunden wird.

8. Rettungstrage (10) nach einem der vorangegangenen Ansprüche, **dadurch gekennzeichnet, dass** die entfaltbare Auftriebseinrichtung (50) im Brustbereich einer auf der Rettungstrage (10) liegenden Person im entfalteten Zustand tetraedrische Auftriebskörper aufweist.

9. Rettungstrage (10) nach einem der vorangegangenen Ansprüche, **dadurch gekennzeichnet, dass** die Rettungstrage (10) mehrere in Längsrichtung der Rettungstrage (10) angeordnete Schlaufen aufweist, wobei die Schlaufen mittig in Querrichtung der Rettungstrage (10) angeordnet sind und die entfaltbare Auftriebseinrichtung (50) mittels Klettverschluss an einer Schlaufe befestigbar ist.

10. Rettungstrage (10) nach einem der vorangegangenen Ansprüche, **dadurch gekennzeichnet, dass** die entfaltbare Auftriebseinrichtung (50) bei Kontakt mit Wasser selbstentfaltend ist.

11. Rettungstrage (10) nach Anspruch 10, **dadurch gekennzeichnet, dass** die entfaltbare Auftriebseinrichtung (50) einen ersten Sektor und einen zweiten Sektor aufweist, wobei beim Entfalten der erste Sektor zuerst entfaltet wird und zeitversetzt der zweite Sektor.

12. Rettungstrage (10) nach einem der vorangegangenen Ansprüche, **dadurch gekennzeichnet, dass** die Rettungstrage (10) in Längsrichtung aufrollbar ist.

13. Rettungstrage (10) nach Anspruch 12, **dadurch gekennzeichnet, dass** die aufgerollte Rettungstrage (10) einen Rucksack bildet.

## Claims

1. A stretcher (10), wherein the stretcher (10) can be rolled up, wherein the stretcher (10) comprises at least two straps for securing a person in the longitudinal direction of the stretcher (10), wherein the straps for securing a person in the longitudinal direction of the stretcher (10) are arranged such that the straps are fastened above a first region, wherein the first region is designed to accommodate the shoulders of the person on the stretcher (10), **characterized in that** a deployable buoyancy device (50) is mounted on the stretcher (10), wherein the deployable buoyancy device (50) is fastened in a second region on the stretcher (10), wherein the second region is designed to accommodate a person's neck, and wherein the deployable buoyancy device (50) is of a tubular configuration, wherein the deployable buoyancy device (50) is connected in such a way in the second region to the straps for securing a person in the longitudinal direction, wherein the buoyancy device (50) is arranged such that the buoyancy device (50) lies directly against a person lying on the stretcher (10).

2. The stretcher (10) as claimed in claim 1, **characterized in that** the stretcher (10) comprises a foot plate, wherein the foot plate is adjustable in the longitudinal direction of the stretcher.

3. The stretcher (10) as claimed in either of the preceding claims, **characterized in that** the stretcher (10) comprises rod-shaped or plate-shaped stiffening elements (76), wherein the stiffening elements (76) are oriented transversely with respect to the longitudinal direction of the stretcher (10).

4. The stretcher (10) as claimed in one of the preceding claims, **characterized in that** the ends of the tubular deployable buoyancy device (50) are connectable in front of the chest of a person lying on the stretcher (10).

5. The stretcher (10) as claimed in one of the preceding claims, **characterized in that** the stretcher (10) comprises handles (20) at the head end and at the foot end.

6. The stretcher (10) as claimed in one of the preceding claims, **characterized in that** the stretcher (10) comprises transverse belts for securing the person.

7. The stretcher (10) as claimed in claim 6, **characterized in that** the deployable buoyancy device (50) comprises a chest belt, wherein the chest belt is connected to a transverse belt of the stretcher (10).

8. The stretcher (10) as claimed in one of the preceding claims, **characterized in that** the deployable buoyancy device (50), in the chest region of a person lying on the stretcher (10), comprises tetrahedral buoyancy bodies in the deployed state.

9. The stretcher (10) as claimed in one of the preceding claims, **characterized in that** the stretcher (10) comprises several loops arranged in the longitudinal direction of the stretcher (10), wherein the loops are arranged centrally in the transverse direction of the stretcher (10), and the deployable buoyancy device (50) can be fastened to a loop by means of a Velcro-type closure piece.

10. The stretcher (10) as claimed in one of the preceding claims, **characterized in that** the deployable buoyancy device (50) self-deploys upon contact with water.

11. The stretcher (10) as claimed in claim 10, **characterized in that** the deployable buoyancy device (50) comprises a first sector and a second sector, wherein the first sector is deployed first during the deployment, and the second sector is deployed subsequently thereto.

12. The stretcher (10) as claimed in one of the preceding claims, **characterized in that** the stretcher (10) can be rolled up in the longitudinal direction.

13. The stretcher (10) as claimed in claim 12, **characterized in that** the rolled-up stretcher (10) forms a backpack.

## Revendications

1. Civière (10), la civière (10) pouvant être enroulée, la civière (10) possédant au moins deux bandes destinées à bloquer une personne dans le sens longitudinal de la civière (10), les bandes destinées à bloquer une personne dans le sens longitudinal de la civière (10) étant disposées de telle sorte que les bandes sont fixées au-dessus d'une première zone, la première zone étant configurée pour accueillir les épaules de la personne au niveau de la civière (10), **caractérisée en ce qu'**un dispositif de sustentation (50) dépliable est monté sur la civière (10), le dispositif de sustentation (50) dépliable étant fixé dans une deuxième zone au niveau de la civière (10), la deuxième zone étant configurée pour accueillir la nuque d'une personne et le dispositif de sustentation (50) dépliable étant réalisé en forme de boyau, le dispositif de sustentation (50) dépliable dans la deuxième zone étant relié aux bandes destinées à bloquer une personne dans le sens longitudinal, le dispositif de sustentation (50) étant disposé de telle sorte que le dispositif de sustentation (50) repose directement contre une personne allongée sur la civière (10) .

2. Civière (10) selon la revendication 1, **caractérisée en ce que** la civière (10) possède un repose-pied, le repose-pied étant positionnable dans le sens longitudinal du brancard.

3. Civière (10) selon l'une des revendications précédentes, **caractérisée en ce que** la civière (10) possède des éléments raidisseurs (76) en forme de tiges ou en forme de plaques, les éléments raidisseurs (76) étant orientés transversalement par rapport au sens longitudinal de la civière (10).

4. Civière (10) selon l'une des revendications précédentes, **caractérisée en ce que** les extrémités du dispositif de sustentation (50) dépliable en forme de boyau peuvent être reliées devant la poitrine d'une personne allongée sur la civière (10).

5. Civière (10) selon l'une des revendications précédentes, **caractérisée en ce que** la civière (10) possède des poignées (20) au niveau de l'extrémité de tête et de l'extrémité des pieds.

6. Civière (10) selon l'une des revendications précédentes, **caractérisée en ce que** la civière (10) possède des sangles transversales servant à bloquer la personne.

7. Civière (10) selon la revendication 6, **caractérisée en ce que** le dispositif de sustentation (50) dépliable possède une sangle de poitrine, la sangle de poitrine étant reliée à une sangle transversale de la civière (10).

8. Civière (10) selon l'une des revendications précédentes, **caractérisée en ce que** le dispositif de sustentation (50) dépliable possède à l'état déplié, dans la zone de poitrine d'une personne allongée sur la civière (10), des corps de sustentation tétraédriques.

9. Civière (10) selon l'une des revendications précédentes, **caractérisée en ce que** la civière (10) possède plusieurs boucles disposées dans le sens longitudinal de la civière (10), les boucles étant disposées au centre dans le sens transversal de la civière (10) et le dispositif de sustentation (50) dépliable pouvant être fixé à une boucle au moyen d'une fermeture auto-agrippante.

10. Civière (10) selon l'une des revendications précédentes, **caractérisée en ce que** le dispositif de sustentation (50) dépliable se déplie automatiquement au contact de l'eau.

11. Civière (10) selon la revendication 10, **caractérisée en ce que** le dispositif de sustentation (50) dépliable possède un premier secteur et un deuxième secteur, le premier secteur étant déplié en premier lors du dépliage et le deuxième secteur avec un décalage dans le temps.

12. Civière (10) selon l'une des revendications précédentes, **caractérisée en ce que** la civière (10) peut être enroulée dans le sens longitudinal.

13. Civière (10) selon la revendication 12, **caractérisée en ce que** la civière (10) enroulée forme un sac à dos.
